# FASCICULE DE BREVET EUROPEEN

(11) **EP 2 770 880 B1**
(45) Date de publication et mention de la délivrance du brevet: **16.05.2018**
(21) Numéro de dépôt: 12790613.9
(22) Date de dépôt: 24.10.2012
(51) Int. Cl.: A47C 23/04

(54) **CHAPELET DE RESSORTS**
ANORDNUNG VON FEDERN
ARRAY OF SPRINGS

(30) Priorité: 28.10.2011 FR 1159855
(43) Date de publication de la demande: 03.09.2014
(73) Titulaire: Cauval Industries, 77200 TORCY (FR)
(72) Inventeur: HUGER, Pascal, F-77400 Lagny-sur-Marne (FR); COISSARD, Michel, F-59300 Valenciennes (FR); REBEYROL, Guillaume, F-77500 Chelles (FR)
(74) Mandataire: Thinat, Michel
(86) Numéro de dépôt international: PCT/FR2012/052438
(87) Numéro de publication internationale: WO 2013/060983

(56) Documents cités:
- EP-A1- 2 441 353
- DE-C1- 4 026 502
- US-A1- 2008 109 965

## Description

La présente invention concerne un chapelet de ressorts hélicoïdaux logés dans des poches individuelles de retenue et qui est destiné à la confection de suspensions à ressorts ensachés pour des matelas de literie.

La figure 1 représente une suspension connue 1 à ressorts ensachés 2 pour des matelas de literie constituée d'une pluralité de chapelets parallèles 3, 4, 5 de ressorts 2 logés respectivement dans des poches individuelles 6. Un chapelet de ressorts en poches 3, 4, 5 est fixé à chaque chapelet adjacent par des lignes d'adhésif 7 étalées sur les surfaces tangentielles externes et arquées mutuellement en contact des poches 6. Comme représenté en figure 2 montrant une vue en élévation d'une partie d'un chapelet de ressorts en poches 3, les lignes d'adhésif 7 permettant de fixer une poche 6 du chapelet 3 à une poche adjacente 6 du chapelet adjacent 4 peuvent être constituées par deux bandes d'adhésif parallèles situées à une certaine distance l'une de l'autre et étalées sur la face externe arquée de la poche 6 perpendiculairement à la direction longitudinale du ressort 2 logé dans cette poche.

Les poches individuelles 6 d'un chapelet 3, 4, 5 dans chacune desquelles est logé un ressort 2 sont formées entre deux pans repliés l'un au-dessus de l'autre d'une bande d'étoffe souple allongée et thermosoudable et sont délimitées par des lignes de thermosoudure 9 transversales à la bande 8, situées entre les ressorts adjacents 2 et parallèlement à la direction longitudinale de chaque ressort, et une ligne de thermosoudure longitudinale 10 opposée et sensiblement parallèle à la zone de pli longitudinal 11 des deux pans de la bande 8.

Ainsi, les lignes transversales 9 de thermosoudure successives s'étendent rectilignement sur pratiquement toute la largeur de la bande du chapelet 3,4,5 et sont situées à une distance déterminée les unes des autres de manière à définir la largeur de chaque poche 6 de logement d'un ressort 2 et la ligne longitudinale de thermosoudure 10 définit la hauteur de chaque poche.

Le brevet FR 2 861 270 au nom de la demanderesse décrit une suspension à ressorts ensachés pour matelas de literie comprenant une pluralité de chapelets de ressorts hélicoïdaux en poches assemblés les uns aux autres comme décrit précédemment. Selon cette suspension connue, chaque poche d'un chapelet contient deux ressorts hélicoïdaux en tonneau reliés en série l'un à l'autre par une ou plusieurs spires centrales de plus petit diamètre.

Cependant, cette suspension connue a pour inconvénients que lorsqu'une charge est appliquée sur les paires de ressorts hélicoïdaux en tonneau logées respectivement dans les poches de retenue des chapelets, chaque paire de ressorts n'est pas maintenue efficacement dans la poche correspondante lorsque les deux ressorts de cette paire travaillent verticalement en compression ou en détente sous cette charge. Chaque paire de ressorts en série logées dans une poche peut ainsi se disposer obliquement dans la poche et s'accrocher avec une autre paire de ressorts en série logée dans une poche adjacente pour provoquer un affaissement de la suspension et/ou générer un bruit désagréable de la suspension, nuisant alors au confort du matelas comportant une telle suspension.

La présente invention a pour but de palier les inconvénients ci-dessus des suspensions connues.

A cet effet, l'invention porte sur un chapelet de ressorts hélicoïdaux logés parallèlement les uns aux autres dans des poches individuelles de retenue formées entre deux pans repliés l'un au-dessus de l'autre d'une bande d'étoffe souple allongée, et délimitées par des lignes de raccordement solidarisant l'un à l'autre les deux pans et comprenant des lignes transversales de raccordement parallèles aux axes longitudinaux des ressorts hélicoïdaux et une ligne longitudinale de raccordement opposée et sensiblement parallèle à la zone de pli longitudinale des deux pans, selon lequel chapelet chaque poche contient un ressort hélicoïdal constitué de deux parties de ressort raccordées en série l'une à l'autre par au moins une spire de plus petit diamètre, chaque ligne transversale de raccordement est divisée, dans une zone située entre deux poches adjacentes et au niveau de chaque spire de plus petit diamètre, en deux parties reliées l'une à l'autre par deux lignes de raccordement espacées l'une de l'autre pour définir un contour fermé et allongé parallèlement à la ligne transversale de raccordement et un évidement en forme de fenêtre allongée parallèlement à la ligne transversale de raccordement est formé par enlèvement de matière d'étoffe entre les deux lignes de raccordement.

De préférence, les deux lignes de raccordement sont sensiblement arquées et à convexités opposées et l'évidement est approximativement ovale.

Selon un mode de réalisation de l'invention, chaque ligne transversale de raccordement est divisée vers la ligne longitudinale de raccordement en deux lignes obliques de raccordement définissant une forme en V ouverte en sens opposé à la zone de pli des deux pans, une découpe en forme de V est réalisée par enlèvement de matière de la partie d'étoffe située entre les deux branches de la forme en V des deux lignes obliques pour conférer aux portions d'extrémités des poches une forme sensiblement tronconique de logement de parties d'extrémités de plus faible diamètre des parties de ressorts situées d'un même côté relativement aux spires de plus petit diamètre des ressorts en poches.

De préférence, selon ce mode de réalisation, les parties de ressorts précitées situées d'un même côté relativement aux spires de plus petit diamètre sont en tonneau et les parties de ressorts situées du côté opposé relativement aux spires de plus petit diamètre sont tronconiques dont les grandes bases sont en appui sur la zone de pli des deux pans.

Selon un autre mode de réalisation de l'invention, chaque ligne transversale de raccordement est divisée à l'opposé de la ligne longitudinale de raccordement en deux lignes obliques de raccordement définissant une forme en V ouverte vers la zone de pli des deux pans et une découpe en forme de V est réalisée par enlèvement de matière de la partie d'étoffe située entre les deux branches de la forme en V des deux lignes obliques pour conférer aux portions d'extrémités des poches une forme sensiblement tronconique de logement de parties d'extrémités de plus faible diamètre des parties de ressorts situées d'un même côté opposé relativement aux spires de plus petit diamètre des ressorts en poches.

Selon cette variante de réalisation, les parties de ressorts situées des deux côtés opposés relativement aux spires de plus petit diamètre sont en tonneau.

Selon encore une autre variante de réalisation de l'invention, les lignes transversales de raccordement situées de part et d'autre des lignes de raccordement à contour fermé sont parallèles les unes aux autres pour conférer aux portions d'extrémités des poches une forme sensiblement cylindrique et en ce que chaque ressort logé dans une poche est sensiblement en forme de diabolo.

Selon toujours un autre mode de réalisation de l'invention, les lignes transversales de raccordement situées de part et d'autre des lignes de raccordement à contour fermé sont parallèles les unes aux autres pour conférer aux portions d'extrémités des poches une forme sensiblement cylindrique et en ce que chaque ressort logé dans une poche est sensiblement en forme de sablier.

De préférence, chaque spire de plus petit diamètre est une spire centrale et chaque évidement est situé à mi-hauteur entre deux poches adjacentes.

En variante, chaque spire de plus petit diamètre est excentrée entre les deux parties de ressorts d'une poche.

De préférence, la bande d'étoffe est en une matière thermosoudable et les lignes transversales et longitudinales de raccordement sont des lignes de thermosoudure discontinues ou continues.

L'invention vise également une suspension à ressorts ensachés pour matelas de literie, comprenant plusieurs chapelets parallèles de ressorts en poches reliés les uns aux autres et qui est caractérisée en ce que chaque chapelet de ressorts en poches est tel que décrit précédemment.

L'invention vise enfin un matelas de literie destiné à être posé sur un sommier et comprenant une suspension interne à ressorts ensachés qui comporte plusieurs chapelets de ressorts en poches reliés les uns aux autres et qui est caractérisé en ce que chaque chapelet est du type selon lequel les poches du chapelet comprennent en partie inférieure du matelas des ressorts tronconiques destinés à reposer sur le sommier par l'intermédiaire de leurs grandes bases et en partie supérieure des ressorts en tonneau.

L'invention sera mieux comprise, et d'autres buts, caractéristiques, détails et avantages de celle-ci apparaîtront plus clairement au cours de la description explicative qui va suivre faite en référence aux dessins annexés donnés uniquement à titre d'exemple illustrant deux modes de réalisation de l'invention et dans lesquels :
- la figure 1 est une vue en élévation de plusieurs chapelets parallèles de ressorts en poches accolés les uns aux autres pour former une suspension pour matelas de literie conformément à l'art antérieur ;
- la figure 2 est une vue en élévation suivant la flèche II de la figure 1 d'un chapelet à poches renfermant respectivement des ressorts en tonneau ;
- la figure 3 est une vue en élévation d'une partie d'un chapelet de ressorts en poche conforme à un premier mode de réalisation de l'invention ;
- la figure 4 est une vue en élévation d'un chapelet de ressorts en poches conforme à un second mode de réalisation de l'invention ;
- la figure 5 est une vue en perspective représentant deux chapelets de ressorts en poches accolés l'un à l'autre, chaque chapelet étant identique au chapelet de la figure 4 ;
- la figure 6 est une vue en élévation d'un chapelet de ressorts en poches conforme à un troisième mode de réalisation de l'invention ; et
- la figure 7 est une vue en élévation d'un chapelet de ressorts en poches conforme à un quatrième mode de réalisation de l'invention.

Les différents composants ou éléments des chapelets des figures 3 à 5 identiques ou semblables à ceux des figures 1 et 2 portent les mêmes références.

En se reportant tout d'abord à la figure 3, le chapelet 3 à ressorts ensachés 2 est fabriqué par le procédé connu consistant tout d'abord à insérer les ressorts axialement comprimés 2 entre deux pans superposés d'une bande d'étoffe allongée thermosoudable en des positions ou emplacements espacés longitudinalement sur la bande puis à souder thermiquement les deux pans l'un à l'autre suivant les lignes de thermosoudure 9 transversales à la bande 8 et disposées entre les ressorts successifs comprimés 2 et une ligne de thermosoudure 10 s'étendant sensiblement parallèlement à la zone de pli longitudinale 11 des pans, de manière à former une poche de retenue 6 de chaque ressort. Après formation de ces poches, on fait tourner les ressorts 2 à l'intérieur des poches pour qu'ils se détendent de manière que leurs axes longitudinaux soient transversaux à la zone de pli longitudinale 11 et, par conséquent, parallèles aux lignes de thermosoudure transversales 9.

Le matériau en intissé de la bande 8 est souple et les lignes de thermosoudure 9, 10 sont obtenues par ultrasons.

Les chapelets adjacents de ressorts en poches 2 sont reliés les uns aux autres par des lignes d'adhésif discontinues 7 comme décrit au début de la description ou continues suivant la direction longitudinale des ressorts pour former une suspension à ressorts ensachés d'un matelas de literie.

Selon le mode de réalisation préférentiel de l'invention représenté en figure 3, chaque poche 6 d'un chapelet 3 renferme un ressort hélicoïdal de compression 2 comprenant deux parties de ressort 12, 13 raccordées en série l'une à l'autre par une ou plusieurs spires centrales 14 de plus petit diamètre et constituées respectivement par une partie de ressort supérieure en tonneau 12 et une partie de ressort inférieure tronconique 13 disposées de part et d'autre de la spire de plus petit diamètre 14.

Les parties de ressorts en tonneau 12 sont dites supérieures du fait qu'elles doivent être situées sensiblement dans la moitié supérieure d'un matelas avec les spires extrêmes de plus petit diamètre de ces parties disposées sous la zone de couchage du matelas. Les parties de ressorts tronconiques 13 sont dites inférieures du fait qu'elles doivent être situées sensiblement dans la moitié inférieure du matelas avec leurs spires extrêmes constituant les grandes bases de ces parties de ressorts en appui sur la zone de pli 11 et destinées à reposer sur la face supérieure d'un sommier S.

En fait, les chapelets de ressorts en poches ayant la configuration représentée en figure 3 sont destinés à la confection de matelas de relativement grande épaisseur et qui ne sont pas destinés à être retournés par leur utilisateur, c'est-à-dire qu'ils n'ont qu'une face de couchage, celle sous laquelle se trouvent les ressorts en tonneau 12.

Les deux parties de ressorts 12, 13 d'un ressort double 2 logé dans une même poche 6 peuvent avoir la même raideur, mais elles peuvent avoir des raideurs différentes si l'on souhaite créer des différentes combinaisons de confort d'un emplacement à l'autre du matelas. Cette différence de raideur peut être obtenue en augmentant ou diminuant le nombre de spires ou d'enroulements de l'un et/ou l'autre des deux parties de ressorts en série 12, 13 de chaque poche 6.

La figure 3 montre également que chaque ligne transversale de thermosoudure 9 est divisée vers la ligne longitudinale 10 en deux lignes de thermosoudure obliques 15 définissant une forme en V ouverte en sens opposé à la zone de pli 11 ou vers la ligne 10 de manière à diminuer la largeur de chaque poche de retenue 6 d'une partie de ressort supérieure en tonneau 12 dans la zone de cette poche où est logée la partie d'extrémité supérieure de plus petit diamètre des spires de la partie de ressort en tonneau 12.

Les deux lignes obliques de thermosoudure 15 situées de part et d'autre d'une partie de ressort en tonneau 12 ont une inclinaison et une hauteur à partir de leur ligne rectiligne de thermosoudure transversale 9 telles qu'elles configurent une partie des poches supérieures en une forme approximativement tronconique permettant de renfermer pratiquement sans jeu la partie d'extrémité supérieure approximativement tronconique conjuguée de plus petit diamètre de la partie de ressort en tonneau 12.

La figure 3 montre en outre que le chapelet de ressorts en poches 3 est pourvu de découpes 16 réalisées par retrait de matière de la bande 8 entre les branches des différentes paires de lignes obliques 15 pour configurer chaque découpe 16 sensiblement en forme de V incrustée dans la forme conjuguée en V définie par deux lignes obliques de thermosoudure 15 associées à une ligne de thermosoudure transversale 9.

Deux découpes successives 16 de la bande 8 définissent entre elles une portion de poche approximativement tronconique permettant une compression axiale ou un enfoncement d'au moins la partie de ressort correspondante en tonneau 12 sans provoquer d'enfoncement des parties de ressorts voisines en tonneau 12 du fait de l'absence d'étoffe entre deux portions de poches tronconiques adjacentes. Ainsi, les découpes 16 procurent aux ressorts 2 du chapelet 3 plus d'indépendance que ceux d'un chapelet traditionnel.

La figure 3 montre enfin que chaque ligne transversale 9 est divisée ou scindée, dans une zone située à mi-hauteur entre deux poches adjacentes 6 et au niveau d'une ou plusieurs spires centrales 14, en deux parties reliées l'une à l'autre par deux lignes de thermosoudure sensiblement arquées 17 en regard l'une de l'autre et à convexités opposées en direction perpendiculaire à la ligne transversale 9 pour définir un contour approximativement ovale. Un évidement 18 est formé par enlèvement de matière d'étoffe entre les deux lignes de raccordement sensiblement arquées de manière que cet évidement présente approximativement une forme ovale allongée parallèlement à la ligne transversale 9. La partie inférieure restante et rectiligne de chaque ligne transversale 9 située sous l'évidement correspondant 18 s'étend jusqu'à la zone de pli 11. Ainsi, chaque évidement 18 est situé à mi-hauteur entre deux poches adjacentes 6.

La présence des lignes de raccordement arquées 17 et des évidements 18 à mi-hauteur entre les poches adjacentes 6 et au niveau d'une ou plusieurs spires centrales 14 permet d'une part de maintenir efficacement les parties de ressorts 12, 13 des ressorts 2 dans leurs poches respectives afin qu'ils puissent travailler verticalement en compression lorsqu'une charge leur est appliquée et d'éviter que les parties de ressorts 12, 13 ne se mettent de travers pour s'accrocher aux autres parties de ressorts voisines 12, 13 provoquant soit un affaissement du chapelet, soit du bruit, et d'autre part d'augmenter le critère d'indépendance de couchage d'un matelas pourvu de chapelets conformes à celui de la figure 3, par rapport à un matelas pourvu de chapelets traditionnels à ressorts ensachés en tonneau.

Les évidements 18 entre les poches adjacentes 6 d'un chapelet peuvent être réalisés par tout moyen connu, par exemple par ultrasons, par une machine de découpe et de perforation, ou à l'emporte-pièces.

Un matelas confectionné à partir d'une suspension à chapelets, chacun conforme au chapelet de la figure 3, assure un meilleur confort du fait d'une plus grande souplesse par rapport aux matelas antérieurs, et assure également une plus grande fermeté de la base du matelas reposant sur le sommier de par la présence des parties de ressorts inférieures tronconiques, et ceci pour une plus grande longévité du matelas.

Selon le second mode de réalisation de l'invention représenté aux figures 4 et 5, chaque ressort double 2 logé dans une poche 6 du chapelet 3, 4 de ressorts ensachés comprend respectivement de part et d'autre d'une ou plusieurs spires centrales de plus petit diamètre 14, une partie de ressort supérieure 12 en tonneau et une partie de ressort inférieure 13 également en tonneau, les deux parties de ressorts en tonneau 12, 13 pouvant être identiques.

Comme pour le premier mode de réalisation, chaque chapelet 2, 3 d'une suspension comporte une succession de paires de lignes obliques de thermosoudure 15 et de découpes 16 formées entre les paires de lignes de thermosoudure 16 de manière que les parties d'extrémités supérieures des poches 6 présentent une forme approximativement tronconique permettant de recevoir chacune la partie d'extrémité supérieure approximativement tronconique d'une partie de ressort en tonneau correspondante 12. En outre, chaque chapelet 3, 4 comporte également des évidements 18 entre poches adjacentes de forme approximativement ovale et réalisés entre des paires de lignes de thermosoudure arquées 17. La figure 5 montre que chaque évidement 18 peut se rapprocher d'une forme en losange assimilable à une forme approximativement ovale, par exemple en ballon de rugby.

En outre, chaque ligne de thermosoudre transversale inférieure 9 est divisée à l'opposé de la ligne longitudinale de raccordement 10, par opposition à la ligne transversale de thermosoudure supérieure 9 à deux lignes obliques de raccordement supérieures 15, en deux autres lignes obliques de raccordement 15 définissant une forme en V ouverte vers la zone de pli 11 des deux pans de la bande 8 et une découpe inférieure 16 en forme de V est réalisée par retrait de matière de la partie d'étoffe située entre les deux branches de la forme en V des deux lignes obliques inférieures 15 pour conférer à chaque portion d'extrémité d'une poche 6 une forme sensiblement tronconique de logement d'une partie d'extrémité des spires de plus faible diamètre de la partie de ressort inférieure en tonneau 13.

Selon une autre variante non représentée, l'évidement 18 peut être formé entre deux lignes parallèles de raccordement 17 espacées l'une de l'autre perpendiculairement à la ligne transversale de raccordement correspondante 9 pour constituer une fenêtre rectangulaire allongée parallèlement à la ligne 9 et de même contour interne que le contour externe défini par les deux lignes 17. Bien entendu, chaque paire de lignes de raccordement 17 peuvent définir tout autre forme de contour ovale ou rectangulaire dès l'instant où elles présentent un contour fermé et allongé en direction parallèle à la ligne transversale de raccordement 9, les deux lignes de raccordement 17 étant symétriques relativement à cette direction.

Selon une variante de réalisation non représentée, chaque spire de plus petit diamètre 14, au lieu d'être située au milieu entre les deux parties de ressorts 12, 13, peut être excentrée ou décalée entre ces deux parties. Par exemple, pour les deux modes de réalisation des figures 3, 4, chaque spire de plus petit diamètre peut être décalée vers le haut par rapport à ces figures en étant plus éloignée de la zone de pli 11, c'est-à-dire que chaque partie de ressort supérieure 12 aura une longueur inférieure à la partie de ressort inférieure 13 à l'état non compressé du ressort 2. Cette configuration excentrée ou décalée s'applique également en cas de plus d'une spire de plus petit diamètre 14 raccordant les deux parties 12, 13 de chaque ressort 2.

Ainsi, un matelas confectionné à partir d'une suspension interne de chapelets à ressorts en poches dont chacun serait identique aux chapelets des figures 4 et 5 aura les mêmes caractéristiques avantageuses que celles du matelas équipé de chapelets à ressorts en poches, chacun identique au chapelet de la figure 3, à la seule différence que la base du matelas reposant sur un sommier n'aura pas une aussi grande fermeté du fait que les ressorts inférieurs 13 sont en tonneau au lieu d'être tronconiques. En fait, les chapelets à ressorts en poches identiques à celui de la figure 4 sont destinés à des matelas pouvant être retournés.

En fait, le matelas confectionné suivant la figure 3 bénéficiera d'une partie d'accueil relativement souple par les parties de ressorts supérieures 12 et d'une partie de soutien relativement ferme par les parties de ressorts inférieures 13 alors que le matelas de la figure 4 bénéficiera de parties d'accueil et de soutien identiques et équilibrées par les parties de ressorts supérieures 12 et inférieures 13 identiques.

Chaque chapelet de la figure 4 permet de maintenir efficacement dans chaque poche un ressort double en tonneau sans risque d'être disposé de travers lorsqu'une charge lui est appliquée verticalement et permet également d'augmenter l'indépendance de couchage d'un matelas équipé de tels chapelets, par rapport à des chapelets dont les poches contiennent chacune un ressort en tonneau.

Selon une autre variante de réalisation non représentée, il est également possible d'obtenir un matelas de plus ou moins grande souplesse selon les qualités souhaitées en disposant dans le matelas plusieurs chapelets identiques à celui de la figure 3 et plusieurs autres chapelets identiques à celui de la figure 4.

Selon le mode de réalisation représenté en figure 6, les lignes transversales de raccordement 9 situées de part et d'autre des lignes de raccordement à contour fermé 17 sont rectilignes et parallèles les unes aux autres pour conférer aux portions d'extrémités des poches 6 une forme sensiblement cylindrique de manière que chaque poche 6 puisse loger un ressort 2 sensiblement en forme de diabolo.

Selon le mode de réalisation représenté en figure 7, comme pour celui de la figure 6, les lignes transversales de raccordement 9 situées de part et d'autre des lignes de raccordement à contour fermé 17 sont rectilignes et parallèles les unes aux autres pour conférer aux portions d'extrémités des poches 6 une forme sensiblement cylindrique. Selon ce mode de réalisation, chaque ressort 2 logé dans une poche 6 est sensiblement en forme de sablier, c'est-à-dire que les deux parties de ressort 12, 13 situées de part et d'autre de la troisième partie centrale de ressort 14 de plus petit diamètre sont cylindriques.

Bien entendu, chaque spire de plus petit diamètre 14 d'un ressort 2, au lieu d'être située au milieu entre les deux parties de ressort 12, 13 comme représenté aux figures 6 et 7, peut être excentrée ou décalée entre ces deux parties comme décrit en référence aux autres modes de réalisation précédents.

En outre, chaque chapelet de la figure 6 ou 7 permet de maintenir efficacement dans chaque poche un ressort en diabolo ou en sablier sans risque d'être disposé de travers lorsqu'une charge lui est appliquée verticalement tout en respectant le critère d'indépendance.

L'invention a été décrite en référence à des chapelets dont les poches sont formées à partir de lignes transversales et longitudinales de thermosoudure, mais il est bien entendu qu'elle peut s'appliquer à des chapelets dont les lignes transversales et longitudinales sont réalisées par couture.

## Revendications

1. Chapelet de ressorts hélicoïdaux (12,13,14) logés parallèlement les uns aux autres dans des poches individuelles (6) de retenue formées entre deux pans repliés l'un au-dessus de l'autre d'une bande d'étoffe souple, allongée (8), et délimitées par des lignes de raccordement (9,10) solidarisant l'un à l'autre les deux pans et comprenant des lignes transversales de raccordement (9) parallèles aux axes longitudinaux des ressorts hélicoïdaux (2) et une ligne longitudinale de raccordement (10) opposée et sensiblement parallèle à la zone de pli longitudinal (11) des deux pans, selon lequel chaque poche (6) contient un ressort hélicoïdal (2) constitué de deux parties de ressort (12, 13) raccordées en série l'une à l'autre par au moins une spire (14) de plus petit diamètre, chaque ligne transversale de raccordement (9) est divisée, dans une zone située entre deux poches adjacentes (6) et au niveau de chaque spire de plus petit diamètre (14), en deux parties reliées l'une à l'autre par deux lignes de raccordement (17) espacées l'une de l'autre pour définir un contour fermé et allongé parallèlement à la ligne transversale de raccordement (9) et un évidement (18) en forme de fenêtre allongée parallèlement à la ligne transversale de raccordement (9) est formé par enlèvement de matière d'étoffe entre les deux lignes de raccordement (17).

2. Chapelet selon la revendication 1, **caractérisé en ce que** les deux lignes de raccordement (17) sont sensiblement arquées et à convexités opposées et l'évidement (18) est approximativement ovale.

3. Chapelet selon la revendication 1 ou 2, **caractérisé en ce que** chaque ligne transversale de raccordement (9) est divisée vers la ligne longitudinale de raccordement (10) en deux lignes obliques de raccordement (15) définissant une forme en V ouverte en sens opposé à la zone de pli (11) des deux pans, une découpe (16) en forme de V est réalisée par enlèvement de matière de la partie d'étoffe située entre les deux branches de la forme en V des deux lignes obliques (15) pour conférer aux portions d'extrémités des poches (6) une forme sensiblement tronconique de logement de parties d'extrémités de plus faible diamètre des parties de ressorts (12) situées d'un même côté relativement aux spires de plus petit diamètre (14) des ressorts en poches.

4. Chapelet selon la revendication 3, **caractérisé en ce que** les parties de ressorts précitées (12) situées d'un même côté relativement aux spires de plus petit diamètre (14) sont en tonneau et les parties de ressorts (13) situées du côté opposé relativement aux spires de plus petit diamètre (14) sont tronconiques dont les grandes bases sont en appui sur la zone de pli (11) des deux pans.

5. Chapelet selon l'une des revendications 1 à 3, **caractérisé en ce que** chaque ligne transversale de raccordement (9) est divisée à l'opposé de la ligne longitudinale de raccordement (10) en deux lignes obliques de raccordement (17) définissant une forme en V ouverte vers la zone de pli (11) des deux pans et une découpe (16) en forme de V est réalisée par enlèvement de matière de la partie d'étoffe située entre les deux branches de la forme en V des deux lignes obliques (17) pour conférer aux portions d'extrémités des poches (6) une forme sensiblement tronconique de logement de parties d'extrémités de plus faible diamètre des parties de ressorts (13) situées d'un même côté opposé relativement aux spires de plus petit diamètre (14) des ressorts en poches (2).

6. Chapelet selon la revendication 5, **caractérisé en ce que** les parties de ressorts (12,13) situées des deux côtés opposés relativement aux spires de plus petit diamètre (14) sont en tonneau.

7. Chapelet selon la revendication 1 ou 2, **caractérisé en ce que** les lignes transversales de raccordement (9) situées de part et d'autre des lignes de raccordement à contour fermé (17) sont parallèles les unes aux autres pour conférer aux portions d'extrémités des poches (6) une forme sensiblement cylindrique et **en ce que** chaque ressort (2) logé dans une poche (6) est sensiblement en forme de diabolo.

8. Chapelet selon la revendication 1 ou 2, **caractérisé en ce que** les lignes transversales de raccordement (9) situées de part et d'autre des lignes de raccordement à contour fermé (17) sont parallèles les unes aux autres pour conférer aux portions d'extrémités des poches (6) une forme sensiblement cylindrique et **en ce que** chaque ressort (2) logé dans une poche (6) est sensiblement en forme de sablier.

9. Chapelet selon l'une des revendications précédentes, **caractérisé en ce que** chaque spire de plus petit diamètre (14) est une spire centrale et chaque évidement (18) est situé à mi-hauteur entre deux poches adjacentes (6).

10. Chapelet selon l'une des revendications 1 à 9, **caractérisé en ce que** chaque spire de plus petit diamètre (14) est excentrée entre les deux parties de ressorts (12, 13) d'une poche (6).

11. Chapelet selon l'une des revendications précédentes, **caractérisé en ce que** la bande d'étoffe (8) est en une matière thermosoudable et les lignes transversales (9) et longitudinales (10) de raccordement sont des lignes de thermosoudure discontinues ou continues.

12. Suspension à ressorts ensachés pour matelas de literie, comprenant plusieurs chapelets parallèles de ressorts en poches (3, 4, 5) reliés les uns aux autres, **caractérisée en ce que** chaque chapelet de ressorts en poches (3, 4, 5) est conforme à l'une quelconque des revendications 1 à 11.

13. Matelas de literie destiné à être posé sur un sommier et comprenant une suspension interne à ressorts ensachés qui comporte plusieurs chapelets de ressorts en poches (3, 4, 5) reliés les uns aux autres, **caractérisé en ce que** chaque chapelet (3, 4, 5) est conforme à la revendication 4 de manière que les ressorts tronconiques (13) constituent la partie inférieure du matelas destinée à reposer sur le sommier (S) par l'intermédiaire des grandes bases des ressorts tronconiques (13).

## Patentansprüche

1. Anordnung von Spiralfedern (12, 13, 14), die parallel zueinander in individuellen Haltetaschen (6) untergebracht sind, gebildet zwischen zwei übereinander gefalteten Teilen eines flexiblen länglichen Stoffstreifens (8) und begrenzt durch Verbindungslinien (9, 10), welche die zwei Teile fest miteinander verbinden und die transversale Verbindungslinien (9) parallel zu den Längsachsen der Spiralfedern (2) und eine Längsverbindungslinie (10) gegenüber und etwa parallel zu der Längsfaltzone (11) der Teile umfassen, wobei jede Tasche (6) eine Spiralfeder (2) enthält, gebildet von zwei Federteilen (12, 13), die durch mindestens eine Windung (14) kleineren Durchmessers in Reihe miteinander verbunden sind, wobei jede transversale Verbindungslinie (9) in einer Zone, die sich zwischen zwei benachbarten Taschen (6) befindet und im Bereich jeder Windung kleineren Durchmessers (14) in zwei Teile geteilt ist, die durch zwei Verbindungslinien (17), die voneinander beabstandet sind, verbunden sind, um eine geschlossene und längliche Kontur parallel zu der transversalen Verbindungslinie (9), und eine Aussparung (18) in länglicher Fensterform parallel zu der transversalen Verbindungslinie (9) durch Entfernen von Stoffmaterial zwischen den zwei Verbindungslinien (17) zu definieren.

2. Anordnung nach Anspruch 1, **dadurch gekennzeichnet, dass** die zwei Verbindungslinien (17) etwa gebogen und mit gegenüberliegenden Konvexitäten sind und die Aussparung (18) ungefähr oval ist.

3. Anordnung nach Anspruch 1 oder 2, **dadurch gekennzeichnet, dass** jede transversale Verbindungslinie (9) in Richtung der Längsverbindungslinie (10) in zwei schräge Verbindungslinien (15) geteilt ist, die eine offene V-Form in entgegengesetzter Richtung zur Faltzone (11) der zwei Teile definieren, wobei ein Ausschnitt (16) in V-Form durch Entfernen von Material des Stoffteils, der sich zwischen den zwei Schenkeln der V-Form der zwei schrägen Linien (15) befindet, hergestellt ist, um den Endabschnitten der Taschen (6) eine etwa kegelstumpfförmige Aufnahmeform von Endteilen kleineren Durchmessers der Federteile (12) zu verleihen, die sich auf einer selben Seite relativ zu den Windungen kleineren Durchmessers (14) der Federn in Taschen befinden.

4. Anordnung nach Anspruch 3, **dadurch gekennzeichnet, dass** die vorgenannten Federteile (12), die sich auf einer selben Seite relativ zu den Windungen kleineren Durchmessers (14) befinden, tonnenförmig sind, und die Federteile (13), die sich auf der gegenüberliegenden Seite relativ zu den Windungen kleineren Durchmessers (14) befinden, kegelstumpfförmig sind, wobei sich die großen Basen auf der Faltzone (11) der zwei Teile abstützen.

5. Anordnung nach einem der Ansprüche 1 bis 3, **dadurch gekennzeichnet, dass** jede transversale Verbindungslinie (9) gegenüber der Längsverbindungslinie (10) in zwei schräge Verbindungslinien (17) geteilt ist, die eine offene V-Form in Richtung der Faltzone (11) der zwei Teile definieren, und ein Ausschnitt (16) in V-Form durch Entfernen von Material des Stoffteils, der sich zwischen den zwei Schenkeln der V-Form der zwei schrägen Linien (17) befindet, hergestellt ist, um den Endabschnitten der Taschen (6) eine etwa kegelstumpfförmige Aufnahmeform von Endteilen kleineren Durchmessers der Federteile (13) zu verleihen, die sich auf einer selben gegenüberliegenden Seite relativ zu den Windungen kleineren Durchmessers (14) der Federn in Taschen (2) befinden.

6. Anordnung nach Anspruch 5, **dadurch gekennzeichnet, dass** die Federteile (12, 13), die sich an den zwei gegenüberliegenden Seiten relativ zu den Windungen kleineren Durchmessers (14) befinden, tonnenförmig sind.

7. Anordnung nach Anspruch 1 oder 2, **dadurch gekennzeichnet, dass** die transversalen Verbindungslinien (9), die sich beiderseits der Verbindungslinien mit geschlossener Kontur (17) befinden, zueinander parallel sind, um den Endabschnitten der Taschen (6) eine etwa zylindrische Form zu verleihen und dass jede Feder (2), die in einer Tasche (6) untergebracht ist, etwa in Diaboloform ist.

8. Anordnung nach Anspruch 1 oder 2, **dadurch gekennzeichnet, dass** die transversalen Verbindungslinien (9), die sich beiderseits der Verbindungslinien mit geschlossener Kontur (17) befinden, zueinander parallel sind, um den Endabschnitten der Taschen (6) eine etwa zylindrische Form zu verleihen und dass jede Feder (2), die in einer Tasche (6) untergebracht ist, etwa in Sanduhrform ist.

9. Anordnung nach einem der vorangehenden Ansprüche, **dadurch gekennzeichnet, dass** jede Windung kleineren Durchmessers (14) eine zentrale Windung ist und sich jede Aussparung (18) auf halber Höhe zwischen zwei benachbarten Taschen (6) befindet.

10. Anordnung nach einem der Ansprüche 1 bis 9, **dadurch gekennzeichnet, dass** jede Windung kleineren Durchmessers (14) zwischen den zwei Federteilen (12, 13) einer Tasche (6) exzentriert ist.

11. Anordnung nach einem der vorangehenden Ansprüche, **dadurch gekennzeichnet, dass** der Stoffstreifen (8) aus einem thermisch schweißbaren Material ist und die transversalen (9) und Längsverbindungslinien (10) diskontinuierliche oder kontinuierliche Thermoschweißlinien sind.

12. Aufhängung mit verpackten Federn für Bettmatratze, umfassend mehrere parallele Anordnungen von Federn in Taschen (3, 4, 5), die miteinander verbunden sind, **dadurch gekennzeichnet, dass** jede Anordnung von Federn in Taschen (3, 4, 5) nach einem der Ansprüche 1 bis 11 ist.

13. Bettmatratze, die bestimmt ist, auf ein Bettgestell gelegt zu sein und eine innere Aufhängung verpackter Federn umfasst, die mehrere Anordnungen von Federn in Taschen (3, 4, 5) aufweist, die miteinander verbunden sind, **dadurch gekennzeichnet, dass** jede Anordnung (3, 4, 5) gemäß Anspruch 4 ausgebildet ist, sodass die kegelstumpfförmigen Federn (13) den unteren Teil der Matratze bilden, der bestimmt ist, auf dem Bettgestell (S) mittels der großen Basen der kegelstumpfförmigen Federn (13) zu ruhen.

## Claims

1. An array of helical springs (12, 13, 14) housed parallel to each other in individual retaining pouches (6) formed between two faces folded one above the other of a flexible, elongate flexible fabric (8), and limited by connecting lines (9, 10) securing the two faces to each other and comprising transverse connecting lines (9) parallel to the longitudinal axes of the helical springs (2) and an opposite longitudinal connecting line (10) substantially parallel to the longitudinal folding zone (11) of the two faces, according to which each pouch (6) contains a helical spring (2) made up of two spring parts (12, 13) connected to each other in series by at least one turn (14) with a smaller diameter, each transverse connecting line (9) is divided, in a zone situated between two adjacent pouches (6) and at the level of each turn of smaller diameter (14), into two parts connected to each other by two connecting lines (17) spaced apart from each other to define a closed contour elongated parallel to the transverse connecting line (9), and a recess (18) in the form of a window elongated parallel to the transverse connecting line (9) is formed by removing interlining material between the two connecting lines (17).

2. The array according to claim 1, **characterized in that** the two connecting lines (17) are substantially bowed and have opposite convexities and the recess (18) is approximately oval.

3. The array according to claim 1 or 2, **characterized in that** each transverse connecting line (9) is divided toward the longitudinal connecting line (10) into two oblique connecting lines (15) defining a V shape open in the direction opposite the folding zone (11) of the two faces, a V-shaped cutout (16) is made by removing material from the interlining part situated between the two branches of the V shape of the two oblique lines (15) to give the end portions of the pouches (6) a substantially frustoconical shape for housing end parts of smaller diameter of the spring parts (12) situated on a same side relative to the turns of smaller diameter (14) of the springs in pouches.

4. The array according to claim 3, **characterized in that** the aforementioned spring parts (12) situated on a side relative to the turns of smaller diameter (14) are in barrel form and the spring parts (13) situated on the opposite side relative to the turns of smaller diameter (14) are frustoconical, the large bases of which are bearing on the folding zone (11) of the two faces.

5. The array according to one of claims 1 to 3, **characterized in that** each transverse connecting line (9) is divided opposite the longitudinal connecting line (10) into two oblique connecting lines (17) defining a V shape open toward the folding zone (11) of the two faces and a V-shaped cutout (16) is made by removing material from the interlining part situated between the two branches of the V shape of the two oblique lines (17) to give the end portions of the pouches (6) a substantially frustoconical shape for housing end parts of smaller diameter of the spring parts (13) situated on a side that is opposite relative to the turns of smaller diameter (14) of the springs in pouches (2).

6. The array according to claim 5, **characterized in that** the spring parts (12, 13) situated on the two opposite sides relative to the turns of smaller diameter (14) are in barrel form.

7. The array according to claim 1 or 2, **characterized in that** the transverse connecting lines (9) situated on either side of the connecting lines with closed contour (17) are parallel to each other to give the end portions of the pouches (6) a substantially cylindrical shape and **in that** each spring (2) housed in a pouch (6) is substantially roller-shaped.

8. The array according to claim 1 or 2, **characterized in that** the transverse connecting lines (9) situated on either side of the connecting lines with closed contour (17) are parallel to each other to give the end portions of the pouches (6) a substantially cylindrical shape and **in that** each spring (2) housed in a pouch (6) is substantially hourglass-shaped.

9. The array according to one of the preceding claims, **characterized in that** each turn of smaller diameter (14) is a central turn and each recess (18) is situated at mid-height between two adjacent pouches (6).

10. The array according to one of claims 1 to 9, **characterized in that** each turn of smaller diameter (14) is off-centered between the two spring parts (12, 13) of a pouch (6) .

11. The array according to one of the preceding claims, **characterized in that** the interlining fabric (8) is made from a heat-weldable material and the transverse (9) and longitudinal (10) connecting lines are discontinuous or continuous heat welding lines.

12. A pocketed spring suspension for a bed mattress, comprising several parallel arrays of springs in pouches (3, 4, 5) connected to each other, **characterized in that** each array of springs in pouches (3, 4, 5) is according to any one of claims 1 to 11.

13. A bed mattress intended to be placed on a box spring and comprising an inner pocketed spring suspension that comprises several arrays of springs in pouches (3, 4, 5) connected to each other, **characterized in that** each array (3, 4, 5) is according to claim 4, such that the frustoconical springs (13) make up the lower part of the mattress intended to rest on the box spring (S) via large bases of the frustoconical springs (13).
